# FASCICULE DE BREVET EUROPEEN

(11) **EP 0 250 343 B1**
(45) Date de publication et mention de la délivrance du brevet: **30.08.1989**
(21) Numéro de dépôt: 87420158.5
(22) Date de dépôt: 15.06.1987
(51) Int. Cl.: B65D 41/04

(54) **Bouchon à vis étanche pour col fileté de récipient**
Dichter Schraubverschluss für einen Behälterhals
Closure cap seal for a threaded container neck

(30) Priorité: 17.06.1986 FR 8609142
(43) Date de publication de la demande: 23.12.1987
(73) Titulaire: ASTRA PLASTIQUE Société Anonyme, 69830 Saint Georges de Reneins (FR)
(72) Inventeur: Perne, Raymond, F-69480 Anse (FR); Odet, Philippe, F-69380 Chasselay (FR)
(74) Mandataire: Maureau, Pierre

(56) Documents cités:
- FR-A- 2 039 465
- FR-A- 2 091 990
- GB-A- 2 109 354

## Description

La présente invention concerne un bouchon à vis étanche pour col fileté de récipient et plus précisément un bouchon du type présentant une jupe extérieure cylindrique filetée intérieurement entourant un fond cuvette, c'est-à-dire un fond possédant une paroi de fond circulaire entourée par une paroi latérale cylindrique la reliant au bord supérieur de la jupe extérieure du bouchon, le diamètre extérieur de la paroi cylindrique latérale du fond cuvette correspondant au diamètre intérieur de l'extrémité supérieure filetée du col du récipient et sa longueur étant inférieure à celle de la jupe cylindrique du bouchon.

Ce type de bouchon, qui est souvent utilisé avec des récipients en matière plastique soufflée telle que du PVC, est lui-même réalisé en matière plastique injectée telle que du polyéthylène, et le problème le plus fréquemment rencontré est l'obtention d'une bonne étanchéité malgré la relative souplesse du matériau constitutif du récipient et du bouchon, surtout lorsque le récipient renferme un liquide sous pression tel qu'une boisson gazeuse.

La présente invention vise à fournir un bouchon capable de résister à la pression d'une boisson gazeuse. A cet effet, dans le bouchon qu'elle concerne et qui est du type précité, la paroi de fond du fond cuvette est reliée à sa paroi cylindrique latérale par une partie en forme de couronne, de section transversale bi-tronconique délimitant, à la périphérie de la paroi de fond, une gorge annulaire de section sensiblement triangulaire en saillie, par rapport à la paroi de fond, du même côté que l'extrémité libre de la jupe extérieure.

Il résulte de la présence de cette partie en couronne de section transversale triangulaire ou en V que, lorsqu'une pression est exercée contre la paroi de fond du fond cuvette du bouchon depuis l'intérieur du récipient et tend à la soulever, en raison de sa section en V, la partie en couronne qui l'entoure transmet à la paroi cylindrique de la cuvette une force radiale dirigée vers l'extérieur qui tend à la plaquer contre la face interne de la paroi du col du récipient. Ainsi, la pression qui règne à l'intérieur du récipient tend à augmenter le serrage du bouchon sur le col du récipient

Suivant une forme d'exécution de ce bouchon convenant parfaitement à l'obtention de ce résultat, l'angle au sommet de la partie tronconique la plus centrale de la couronne est compris entre 105° et 155° et, de préférence, est égal à 130°, et l'angle au sommet de la partie tronconique la plus externe de la couronne est compris entre 35° et 85° et, de préférence, est égal à 60°, les valeurs de ces angles au sommet étant liées au diamètre intérieur du goulot, c'est-à-dire au diamètre extérieur de la paroi latérale cylindrique du fond cuvette du bouchon.

Suivant une autre caractéristique de l'invention, le filetage interne de la jupe extérieure de ce bouchon est un filetage cylindrique et comporte avantageusement deux filets.

De toute façon, l'invention sera bien comprise à l'aide de la description qui suit, en référence au dessin schématique annexé représentant, à titre d'exemple non limitatif, une forme d'exécution de ce bouchon :
Figure 1 en est une vue en coupe axiale ; p
Figure 2 est une vue montrant, en coupe axiale, l'extrémité supérieure filetée d'un col de récipient équipé de ce bouchon et contenant une boisson gazeuse.

Comme le montre la figure 1, le bouchon à vis étanche 2 pour col fileté de récipient de l'invention est du type présentant une jupe extérieure cylindrique 3 et un fond cuvette 4. La jupe extérieure 3 présente, sur sa face interne, un filetage 5 et, sur sa face externe, des cannelures 6 facilitant sa manoeuvre par l'utilisateur.

Le fond cuvette 4 comporte une paroi de fond proprement dit 7 de profil circulaire, entourée par une paroi cylindrique latérale 8 plus courte que la jupe cylindrique extérieure 3, solidaire par son bord inférieur 8a de la paroi de fond 7 et reliée, par son bord supérieur 8b, au bord supérieur 3a de la jupe extérieure 3.

Entre la jupe extérieure 3 et la paroi 8 du fond cuvette 4 est ménagé un espace annulaire 9 apte à loger l'extrémité supérieure filetée 11 a du col 11 du récipient lorsque le bouchon 2 est vissé sur lui, comme illustré sur la figure 2. Le diamètre extérieur de la paroi cylindrique latérale 8 est donc sensiblement égal au diamètre intérieur de l'extrémité supérieure filetée 11 a du col 11 du récipient.

Ce bouchon, qui est réalisé en matière plastique injectée telle que du polyéthylène, est destiné à être utilisé pour la fermeture de récipients en matière plastique injectée soufflée telle que du PVC ou similaire.

Le but de la présente invention est de rendre ce bouchon parfaitement étanche, même lorsque le récipient contient un liquide sous pression tel qu'une boisson gazeuse, engendrant à l'intérieur du récipient une pression susceptible de provoquer l'éjection du bouchon.

Selon l'invention, la paroi de fond 7 du fond cuvette 4 est reliée au bord inférieur 8a de la paroi cylindrique latérale 8 par une partie 12 en forme de couronne de section transversale bi-tronconique délimitant, à la périphérie de la paroi de fond 7, une gorge annulaire 13 de section sensiblement triangulaire et dont l'arête circulaire 13a est en saillie par rapport à la paroi de fond 7, du même côté que le bord libre de la jupe extérieure 3.

Il résulte de cette conformation du fond cuvette 4 qu'une pression régnant éventuellement à l'intérieur du récipient tend à serrer la paroi cylindrique 8 du fond cuvette 4 contre la face interne de l'extrémité supérieure filetée 11 a du col 11 du récipient.

En effet, comme le montre en traits mixtes la figure 2, une telle pression a pour effet, en agissant dans le sens de la flèche 14 sur la paroi de fond 7 de la cuvette 4, de tendre à la soulever et, par conséquent, à la déplacer axialement par rapport à sa jupe extérieure 3. Ce déplacement entraîne donc une modification des angles au sommet des deux parois tronconiques intérieure 13b et extérieure 13c de la gorge annulaire 13 et, notamment, un pivotement, dans le sens de la flèche 15, de la paroi tronconique externe 13c de la gorge 13, ce qui a pour effet de dilater le rayon de l'extrémité inférieure 8a de la paroi cylindrique 8 et, par conséquent, de la presser contre la face interne dé l'extrémité supérieure 11 a du col 11 du récipient qui, de ce fait, se trouve pincé entre la jupe extérieure 3 et la paroi cylindrique latérale 8 d'autant plus fortement que la pression qui règne à l'intérieur du récipient est élevée.

Naturellement, sous réserve de ne pas dépasser la limite de rupture du matériau utilisé, on obtient ainsi une augmentation du serrage du bouchon 2 sur l'extrémité supérieure filetée 11a du col 11 du récipient à mesure qu'augmente la pression qui règne à l'intérieur du récipient.

Dans l'exemple illustré sur le dessin, dans lequel le diamètre intérieur du goulot est de 25 millimètres, l'angle au sommet de la partie tronconique la plus centrale 13b de la paroi de la gorge 13 est égal à 130°, tandis que l'angle au sommet de la partie tronconique la plus externe de la paroi de la gorge 13 est égale à 60°. Ces valeurs ont été adoptées parce qu'elles répondaient parfaitement au résultat recherché.

Pour augmenter encore la tenue du bouchon sur l'extrémité supérieure filetée 11 a du col 11 du récipient, il est avantageux que le filetage 5 ménagé dans la face interne de la jupe extérieure 3 soit à double filet, ce qui implique évidemment que le filetage correspondant de l'extrémité supérieure filetée 11a du col 11 du récipient soit elle aussi pourvue d'un filetage à double filet.

On peut remarquer enfin que ce bouchon 2 peut, tout aussi bien que d'autres types de bouchons, être équipé, si on le désire, d'une ceinture déchirable d'inviolabilité.

## Revendications

1. Bouchon à vis étanche pour col fileté de récipient, du type présentant une jupe extérieure cylindrique (3) filetée intérieurement entourant un fond cuvette (4), c'est-à-dire un fond possédant une paroi de fond circulaire (7) entourée par une paroi cylindrique latérale (8) la reliant au bord supérieur (3a) de la jupe extérieure (3) du bouchon (2), le diamètre extérieur de cette paroi cylindrique latérale (8) correspondant au diamètre intérieur de l'extrémité supérieure filetée (11 a) du col (11) du récipient et sa longueur étant inférieure à celle de la jupe extérieure cylindrique (3), caractérisé en ce que la paroi de fond (7) du fond cuvette (4) est reliée à sa paroi latérale cylindrique (8) par une partie (12) en forme de couronne, de section transversale bi-tronconique délimitant, à la périphérie de la paroi de fond (7), une gorge annulaire (13) de section sensiblement triangulaire en saillie, par rapport à la paroi de fond (7), du même côté que l'extrémité libre de la jupe extérieure (3).

2. Bouchon selon la revendication 1, caractérisé en ce que l'angle au sommet de la partie tronconique la plus centrale (13b) de la partie en couronne (12) est compris entre 105° et 155°, et l'angle au sommet de la partie tronconique la plus externe (13c) de la partie en couronne (12) est compris entre 35° et 85°, les valeurs de ces angles étant liées au diamètre intérieur du col du récipient auquel est destiné ce bouchon, c'est-à-dire au diamètre extérieur de la paroi cylindrique latérale (8) du fond cuvette (4).

3. Bouchon selon la revendication 1 ou la revendication 2, caractérisé en ce que le filetage interne (5) de sa jupe extérieure (3) est un filetage cylindrique.

4. Bouchon selon la revendication 3, caractérisé en ce que le filetage cylindrique interne (5) de la jupe extérieure (3) est à deux filets.

## Claims

1. A sealing screw cap for the threaded neck of a container, of the type having an external cylindrical internally threaded skirt (3) surrounding a dished base (4), i.e. a base having a circular base wall (7) surrounded by a cylindrical lateral wall (8) connecting it to the upper edge (3A) of the external skirt (3) of the cap (2), the external diameter of this cylindrical lateral wall (8) corresponding to the internal diameter of the threaded upper end (11A) of the neck (11) of the container and its length being less than that of the external cylindrical skirt (3), characterised in that the base wall (7) of the dished base (4) is connected to its lateral cylindrical wall (8) by a portion (12) in the form of a ring of bi-truncated cone-shaped transverse cross section delimiting, at the periphery of the base wall (7), an annular groove (13) of substantially triangular cross section projecting, with respect to the base wall (7), to the same side as the free end of the external skirt (3).

2. A cap according to Claim 1 characterised in that the angle at the top of the most central truncated cone-shaped portion (13b) of the ring portion (12) is between 105° and 155°, and the angle at the top of the outermost truncated cone-shaped portion (13c) of the ring portion (12) is between 35° and 85°, the values of these angles being related to the internal diameter of the neck of the container for which the cap is intended, that is to say to the external diameter of the cylindrical lateral wall (8) of the dished base (4).

3. A cap according to claim 1 or claim 2 characterised in that the internal thread (5) of the external skirt (3) is a cylindrical thread.

4. A cap according to claim 3, characterised in that the internal cylindrical thread (5) of the external skirt (3) is a double thread.

## Patentansprüche

1. Dichter Schraubverschluß für einen mit einem Gewinde versehenen Behälterhals, mit einem zylindrischen Außenmantel (3) mit Innengewinde, der einen schalenförmigen Boden (4) umgibt, d.h. einen Boden mit einer kreisförmigen Bodenwandung (7), die von einer zylindrischen Seitenwandung (8) umgeben ist, die die Bodenwandung mit dem oberen Rand (3) des Außenmantels (3) des Verschlusses (2) verbindet, wobei der Außendurchmesser der zylindrischen Seitenwandung (8) dem Innendurchmesser des mit einem einem Gewinde versehenen oberen Endbereichs (11 a) des Behälterhalses (11) entspricht, während die Länge dieser zylindrischen Seitenwandung (8) kleiner ist als diejenige des zylindrischen Außenmantels (3), dadurch gekennzeichnet, daß die Bodenwandung (7) des schalenförmigen Bodens (4) mit seiner zylindrischen Seitenwandung (8) durch ein kranzförmiges Teil (12) mit doppelt kegelstumpfförmigem Querschnitt verbunden ist, der am Umfang der Bodenwandung (7) eine ringförmige Kehle (13) mit annähernd dreieckförmigem Querschnitt begrenzt, der relativ zu der Bodenwandung (7) auf derselben Seite vorsteht wie das freie Ende des Außenmantels (3).

2. Verschluß nach Anspruch 1, dadurch gekennzeichnet, daß der Scheitelwinkel des näher zur Mitte gelegenen kegelstumpfförmigen Teils (13b) des kranzförmigen Teils (12) zwischen 105° und 155° und der Scheitelwinkel des äußeren kegelstumpfförmigen Teils (13c) des kranzförmigen Teils (12) zwischen 35° und 85° liegt, wobei die Größen dieser Winkel an den Innendurchmesser des Behälterhalses gebunden sind, für den der Verschluß bestimmt ist, d.h. an den Außendurchmesser der zylindrischen Seitenwandung (8) des schalenförmigen Bodens (4).

3. Verschluß nach Anspruch 1 oder 2, dadurch gekennzeichnet, daß das Innengewinde (5) des Außenmantels (3) ein zylindrisches Gewinde ist.

4. Verschluß nach Anspruch 3, dadurch gekennzeichnet, daß das zylindrische Innengewinde (5) des Außenmantels (3) ein zweigängiges Gewinde ist.
